# EUROPÄISCHE PATENTANMELDUNG

(11) **EP 3 395 706 A1**
(43) Veröffentlichungstag der Anmeldung: **31.10.2018**
(21) Anmeldenummer: 17168275.0
(22) Anmeldetag: 26.04.2017
(51) Int. Cl.: B65D 5/02, B65D 5/54

(54) **ZUSCHNITT FÜR FALTSCHACHTEL UND FALTSCHACHTEL DARAUS**

(71) Anmelder: Limmatdruck Zeiler AG, 8957 Spreitenbach (CH)
(72) Erfinder: WIGGENHAUSER, Marcel, 3148 Lanzenhäusern (CH)
(74) Vertreter: AMMANN PATENTANWÄLTE AG BERN

(57) **Zusammenfassung**

Ein Zuschnitt (1) zur Ausbildung einer Faltschachtel (3) weist anschliessend an eine Rückwand (11) einen Ausläufer (25) auf, der zur Ausbildung des Deckels der Faltschachtel ausgebildet ist. Dazu weist der Ausläufer (25) eine hintere Deckelwand (27), ein Deckelmittelteil (29) und eine vordere Deckelwand (31) auf. Die vordere Deckelwand ist in eine mittig angeordnete Einstecklasche (41) und zwei seitliche Verklebelaschen (43, 45) unterteilt. Der Ausläufer (25) ist daher geeignet, durch Zurückklappen der hinteren Deckelwand auf die Rückwand (11) und negatives Falten von Deckelmittelteil (29) und vorderer Deckelwand (31) mit Verkleben der Laschen (43, 45) an der Vorderwand einen Deckel zu bilden. Von der Einstecklasche (41) erstrecken sich Schwächungslinien, insbesondere Perforationen (51), zur hinteren Deckelwand (27), so dass durch Zug an der Einstecklasche (41) der Deckelmittelteil (29) entlang der Perforationen (51) aufgerissen werden kann. Ein vollständiges Öffnen erfolgt durch einen weiteren Zug an der Einstecklasche (41), so dass die hintere Deckelwand (27) in eine von der Rückwand (11) abstehende Position umklappt, wobei ein Kraftmaximum überschritten wird.

## Beschreibung

Die vorliegende Erfindung bezieht sich auf einen Zuschnitt gemäss Oberbegriff des Anspruchs 1 sowie auf eine daraus herstellbare Faltschachtel.

Faltschachteln sind in verschiedenen Varianten bekannt. Im einfachsten Fall handelt es sich um Verpackungen, die nach Befüllen allseitig mit Klebungen verschlossen sind. Die Verpackungen sind meistens quaderförmig, unter anderem für eine optimale Packungsdichte. Derartige Verpackungen sind insbesondere im Gebrauch für Lebensmittel, die in Form kleiner Stücke angeboten werden, wie Bonbons und Dragees. Weiterentwicklungen der Verpackungen befassen sich insbesondere mit dem Problem, diese mit einer Öffnung auszustatten, die das leichte Entnehmen einzelner Stücke gestattet oder wiederverschliessbar ist. Eine solche Verpackung ist aus der CH 534 616 bekannt. Diese Verpackung weist einen Deckel auf, dessen Vorderwand über die Vorderseite des Verpackungskörpers reicht. Durch umgeklappte Laschen sind an der Innenseite dieser Deckelvorderwand am oberen Ende Vertiefungen ausgebildet. In diese greifen kurze Sperrlaschen ein, die durch Umklappen von Zungen an der Vorderwand des Verpackungskörpers nach unten ausgebildet sind. Diese Zungen wirken als überwindbare Widerhaken beim Öffnen des Deckels, so dass dieser mehrfach geöffnet und wieder verschlossen werden kann.

Aus verschiedenen Gründen ist es vorteilhaft, wenn diese Schachteln ausschliesslich aus Karton bestehen. In der Regel ist dazu ein möglichst einteiliger Zuschnitt aus geeignetem Material nötig. Bei der Auslegung eines Zuschnittes besteht eine wichtige Bedingung darin, dass er mit den gängigen Maschinen zur Konfektionierung soweit durch Wickeln und Verkleben verschlossen werden kann, dass noch eine Füllöffnung vorhanden ist. Nachdem das Füllgut eingefüllt ist, muss auch diese Öffnung auf möglichst vollautomatische Art verschlossen werden können.

Eine Aufgabe der vorliegenden Erfindung ist es, einen Zuschnitt anzugeben, der für die Herstellung einer Faltschachtel mit einem anderen, wiederverschliessbaren Verschluss ausgestattet ist.

Eine andere, bevorzugte ebenfalls zu lösende Aufgabe besteht darin, einen solchen Zuschnitt anzugeben, dass der Verschluss die Wirkung einer Dosierhilfe hat.

Ein derartiger Zuschnitt ist im Anspruch 1 angegeben. Die weiteren Ansprüche geben bevorzugte Ausführungsformen und daraus hergestellte Faltschachteln an.

Im Wesentlichen ist der Zuschnitt beziehungsweise die daraus hergestellte Faltschachtel dadurch gekennzeichnet, dass eine Seite, im Weiteren der Deckel, dadurch gebildet ist, dass eine entsprechende Lasche teilweise in den Körper hinein zurückversetzt zur Ausbildung dieser Seite gefaltet ist durch negatives Umklappen entsprechender Abschnitte des Zuschnitts. Ein Teil des Deckels ist als Einstecklasche ausgebildet und weist Perforationen auf oder andere derartige Massnahmen, um nach oben, das heisst von der Verpackung weg, gezogen zu werden und dabei durch Aufreissen oder ähnliches eine Öffnung freizugeben. Bei etwas kräftigerem Ziehen erlaubt es die dem Karton immanente Flexibilität, dass die negative Faltung des Deckels umklappt. Dadurch springt ein Teil des Deckels in einen zweiten Zustand, der insbesondere eine vergrösserte Entnahmeöffnung bietet.

Die Erfindung wird weiter an einem bevorzugten Ausführungsbeispiel unter Bezugnahme auf Figuren dargestellt. Es zeigen:
- Figur 1: Draufsicht auf einen Zuschnitt für eine Faltschachtel;
- Figur 2: Vorderansicht auf eine Faltschachtel aus dem Zuschnitt gemäss Figur 1 ;
- Figur 3: Räumliche Ansicht auf eine Faltschachtel gemäss Figur 2 in teilweise geöffnetem Zustand;
- Figur 4: Teilschnitt gemäss IV in Figur 2 in starker Vergrösserung;
- Figur 5: Schnitt ähnlich Figur 4, Verpackung teilweise geöffnet und
- Figur 6: Teilschnitt wie Figur 4, Verpackung maximal geöffnet.

Figur 1 zeigt eine Ansicht des Zuschnitts 1 für eine im Wesentlichen quaderförmige Faltschachtel 3 wie in Figur 2 als Draufsicht dargestellt. Beginnend von links zeigt der Zuschnitt 1 eine Seitenklebelasche 5, eine Vorderwand 7 mit Griffmulde 8 an der Oberkante, eine erste Schmalseite 9, eine Rückwand 11 und eine zweite Seitenwand 13. Bei der Herstellung der Faltschachtel 3 wird die Seitenklebelasche 5 innen an die zweite Seitenwand 13 geklebt. Zur Ausbildung des Bodens der Faltschachtel 3 werden die vordere Bodenlasche 15, die hintere Bodenlasche 17, die erste Bodenlasche 19 und die zweite Bodenlasche 21 aufeinandergelegt und auf geeignete Art miteinander verbunden, in der Regel verklebt. Insoweit entspricht Zuschnitt wie auch Faltschachtel gängigen Ausführungen für eine im Wesentlichen quaderförmige Faltschachtel. Die Masse und Konturen der genannten Wände und Laschen können in weiten Bereichen an die Gegebenheiten und Erfordernisse der jeweiligen Anwendung angepasst werden. Insbesondere müssen die Seitenwände 9, 13 nicht unbedingt schmaler sein als die Vorderwand 7 und die Rückwand 11. Denkbar ist auch, die Wände mit zusätzlichen Verformungen für ein besonderes Aussehen oder erhöhte Stabilität auszustatten.

Oben, also gegenüberliegend zu den Bodenlaschen 15, 17, 19, 21, weist die Rückwand 11 einen Ausläufer 25 auf mit nahezu der Breite der Rückwand 11. Im Wesentlichen dient der Ausläufer 25 dazu, den Deckelverschluss der Faltschachtel 3 zu bilden. Beginnend mit der Rückwand 11 weist der Ausläufer 25 eine hintere Deckelwand 27, ein Deckelmittelteil 29 und eine vordere Deckelwand 31 auf. Zum Erleichtern des Faltens der genannten Abschnitte gegeneinander wie auch gegenüber der Rückwand sind ein Wanddeckelrill 33, ein hinterer Deckelrill 35 und ein vorderer Deckelrill 37 ausgebildet.

In der vorderen Deckelwand 31 ist mittig die Einstecklasche 41 ausgebildet und flankiert von den beiden Verklebelaschen links 43 und rechts 45. Die Verklebelaschen 43, 45 und die Einstecklasche 41 sind voneinander durch rechten Trennschnitt 47 und linken Trennschnitt 48 getrennt. Die beiden Trennschnitte 47, 48 sind bezüglich der Einstecklasche 41 konvex. Dadurch ist die Einstecklasche 41 zwischen den beiden Verklebelaschen 43, 45 festgehalten und kann sich nur durch Herausheben oder Herausziehen unter entsprechender Krafteinwirkung aus der Position zwischen den Verklebelaschen 43, 45 herausbewegen.

In etwa ausgehend von den Enden der Schnitte 47, 48 am vorderen Deckelrill 37 erstrecken sich Perforierungen (oder gleichwertige Schwächungslinien, die ein Aufreissen gestatten) zum hinteren Deckelrill 35. Denkbar ist auch eine Ausführung, bei dem die Perforationslinien 51 (kurz) vor dem hinteren Deckelrill 35 enden.

Zum Ausbilden des Deckels der Faltschachtel 3 wird die hintere Deckelwand 27 zurück auf die Rückwand 11 gefaltet, das Deckelmittelteil 29 nach vorne, das heisst negativ, in Richtung der Vorderwand 7 gefaltet und schliesslich die vordere Deckelwand 31 nach oben an die Innenseite der Vorderwand 7 angelegt, wobei die Deckelklebelaschen 43, 45 innen an der Vorderwand 11 befestigt, insbesondere angeklebt, werden.

Zum Öffnen der Verpackung wird die Einstecklasche 41 durch die Griffmulde 8 in der Vorderwand 7 nach hinten in Richtung Rückwand 11 gedrückt und dabei von der Verriegelung zwischen den Deckelklebelaschen 43, 45 befreit. Durch Zug nach oben werden die Perforationen 51 aufgerissen und zunächst eine teilweise Öffnung erzielt wie in Figur 3 räumlich dargestellt. Das Aufreissen der Perforationen 51 stellt zugleich eine Anzeige dar, dass die Verpackung wenigstens einmal geöffnet wurde (Erstöffnungssicherung). Die Federkraft des Kartons reicht aus, dass die Verschlussklappe aus Einstecklasche 41 und anschliessender, wegen der auseinanderlaufenden Perforationen 51 trapezförmiger Aufreisslasche 55 in dieser Position verbleibt, bei der der Knick zwischen Aufreisslasche 55 und Einstecklasche 41 an der Innenseite der Vorderwand 7 anliegt (siehe Figur 5). Erst weiterer Zug, öffnet die Klappe soweit, dass das Füllgut aus der Faltschachtel 3 frei austreten kann.

Vorteilhafterweise ist diese halboffene Stellung der Deckelklappe 57 durch Materialwahl und Dimensionierung der Faltschachtel und insbesondere der Deckelteile derart, dass die Stückware in der Verpackung noch nicht frei austreten kann, sondern die Entnahme eines Stücks noch ein leichtes Schütteln oder eine andere geeignete Bewegung der Schachtel 3 erfordert.

Beim vollständigen Öffnen durch weiteren Zug an der Einstecklasche 41 klappt die hintere Deckelwand 27 nach oben, wobei sich wegen der Platzverhältnisse sowohl die hintere Deckelwand 27 verformen wie auch die seitlich an der Aufreisslasche 55 anschliessenden äusseren Abschnitte 65. Insgesamt ergibt sich dadurch ein Schnappeffekt, der die Deckelklappe 57 in der in Figur 6 gezeigten Stellung hält. Um die Verpackung wieder in die halboffene Stellung gemäss Figur 6 zu bringen, ist leichter Druck auf die Aufreisslasche 55 nötig, um die hintere Deckelwand 27 wieder in die senkrechte, an der Rückwand 11 näherungsweise anliegende Position zurückschnappen zu lassen.

Abgesehen von der Wahl des Kartonmaterials für die Faltschachtel 3 kann die Rückstellkraft des Kartons auf die Deckelklappe auch dadurch eingestellt werden, dass das Deckelmittelteil 29 eine geringere Länge aufweist als der Abstand zwischen Vorderwand 7 und Rückwand 11. Dadurch ergibt sich, dass die hintere Deckelwand 27 nicht an der Rückwand 11 anliegt, sondern in einem kleinen Restwinkel 61 von der Rückwand 11 absteht. Dieser Restwinkel 61 beträgt, um spürbar zu sein, 1 Grad, oder mindestens 2 Grad oder mindestens 3 Grad, als Untergrenze und maximal 15 Grad, 10 Grad oder einen der Winkelgrade von 9, 8, 7, 6, 5, 4 als Obergrenze. Zwischenwerte sind nicht ausgeschlossen, alleine schon wegen der Flexibilität des Kartonmaterials. Vorteilhafterweise klappt die hintere Deckelwand 27 nur bis etwa fluchtend zur Oberkante 69 der Seitenwände 9, 13, dass keine oder allenfalls eine derart kleine Öffnung zwischen Oberkante 69 und hinterer Deckelwand 27 entsteht, dass der Inhalt der Schachtel nicht austreten kann.

Der Zuschnitt 1 zeichnet sich durch eine einfache Form aus und eine hohe Materialnutzung. Das Ausbilden der Schachtel aus dem Zuschnitt ist mit bestehenden Anlagen automatisiert möglich inklusive das Befüllen und Verschliessen. Die Verpackung ist auch gut cellophanierbar.

Aus der vorangehenden Beschreibung eines Ausführungsbeispiels sind dem Fachmann zahlreiche Abwandlungen und Ergänzungen zugänglich, ohne den Schutzbereich der Erfindung zu verlassen, der durch die Ansprüche festgelegt ist. Denkbar sind, neben den bereits oben erwähnten Varianten, die folgenden:
- Die Seitenwände können mehrere Abschnitte aufweisen, das heisst noch zusätzliche Rille aufweisen, zum Beispiel um eine nach innen vorspringende Form zu erhalten, die sich unter den Deckelmittelteil 29 erstreckt und damit eine bessere Abdichtung des Deckelteils bewirkt.
- Der Deckelmittelteil kann seitlich, das heisst an den äusseren Abschnitten 65, zu den Seitenwänden 9, 13 hin Laschen aufweisen, die in die Schachtel hineingesteckt oder auch nach oben umgeklappt werden. Derartige Laschen müssen eine Form aufweisen, die die Bewegung der äusseren Abschnitte 65 des Deckelmittelteils 29 beim Übergang von teilweise geöffnet zu vollständig geöffnet nicht behindern. Denkbar ist zum Beispiel eine abgerundete bis dreieckige Form.
- Die Trennlinien 47, 48 sind anders geformt, zum Beispiel konkav statt konvex, untereinander verschieden, wellenförmig. Bevorzugt sind generell Formen, die die Einstecklasche zwischen den benachbarten Teilen der vorderen Deckelwand festhalten, so dass die Verpackung wieder verschliessbar ist.
- Die Perforationen 51 haben einen anderen Verlauf als geradlinig zur Rückwand hin divergierend, zum Beispiel wellenlinig, mit näherungsweise gleichbleibendem Abstand oder auch abnehmendem Abstand.
- Die Perforationen erstrecken sich nur über einen Teil der Länge des Deckelmittelteils, um die Grösse der durch Aufreissen entstehenden Öffnung einzustellen. Eine Mindestlänge um 50%, besser 75%, 85% oder 90% ist jedoch einzuhalten, so dass das Umspringen zwischen teilweiser Öffnung (Figur 5) und vollständiger Öffnung (Figur 6) durch Zug an der Einstecklasche weiterhin bewirkt werden kann, insbesondere unter Beibehaltung des bistabilen Verhaltens.
- Bei der Beschichtung des Kartons mit einem Thermoplast, zum Beispiel PE, erfolgt die Fixierung wenigstens teilweise durch Verschweissen.

## Patentansprüche

1. Zuschnitt (1) für eine Faltschachtel (3), bevorzugt aus Kartonmaterial, mit einem Körper mit einer Rückwand (11) und einer Vorderwand (7), die durch einen Seitenwandabschnitt (9) an den Seitenkanten miteinander verbunden sind, **dadurch gekennzeichnet, dass** die Rückwand einen im wesentlichen streifenförmigen Deckelausläufer (25) aufweist, der beginnend mit der Rückwand einen Deckelrückwandabschnitt (27), einen Deckelmittelabschnitt (29) und einen Deckelvorderwandabschnitt (31) aufweist, zwischen jeweils Rückwand (11), Deckelrückwandabschnitt, Deckelmittelabschnitt und Deckelvorderwandabschnitt ein Falten erleichternde Schwächungen (33, 35, 37), insbesondere Rille, angeordnet sind, wobei der Deckelvorderwandabschnitt mittig eine seitlich durch Schnitte (47, 48) begrenzte Einstecklasche (41) aufweist, von der aus sich Schwächungslinien (51), insbesondere Perforationslinien, in den Deckelmittelabschnitt erstrecken, so dass durch Zug an der Einstecklasche eine streifenförmige Deckelklappe (57) aus dem Deckelmittelteil heraustrennbar ist.

2. Zuschnitt (1) gemäss Anspruch 1, **dadurch gekennzeichnet, dass** die Schnitte (47, 48) abweichend von parallel zueinander ausgebildet sind, so dass die Einstecklasche zwischen den angrenzenden Teilen (43, 45) des Vorderwandabschnitt einrasten kann und bevorzugt eine Form ausgewählt aus der foglenden Liste aufweisen:
- bezüglich der Einstecklasche (41) konvex;
- bezüglich der Einstecklasche (41) konkav;
- wellenförmig;
- zickzackförmig;
oder Mischformen daraus, wobei einer der Schnitte oder beide eine solche Form aufweisen.

3. Zuschnitt (1) gemäss einem der Ansprüche 1 oder 2, **dadurch gekennzeichnet, dass** sich die Schwächungslinien (51) von der Einstecklasche (41) aus über mindestens 50 %, bevorzugt mindestens 75 %, weiter bevorzugt mindestesn 85 % und noch weiter bevorzugt mindestens 90 % der Länge des Deckelmittelabschnitts (29) erstrecken.

4. Zuschnitt (1) gemäss einem der Ansprüche 1 bis 3, **dadurch gekennzeichnet, dass** die Länge des Deckelmitteabschnitts (29) mindestens 75 % und mit steigender Bevorzugung mindestens 85 %, 90 %, 95 % oder 98 % des Abstands zwischen Vorderwand (7) und Rückwand (11) in der ausgebildeten Verpackung (3) beträgt.

5. Faltschachtel (3), gebildet durch Falten und Fixieren aus dem Zuschnitt (1) gemäss einem der Ansprüche 1 bis 4, **dadurch gekennzeichnet, dass** der Deckelrückwandabschnitt (27) des Ausläufers (25) bis auf einen Restwinkel (61) auf die Rückwand zurückgefaltet und der Deckelmittelabschnitt (29) gegenüber dem Deckelrückwandabschnitt zur Vorderwand (7) der Faltschachtel hin negativ gefaltet ist, so dass der Deckelvorderwandabschnitt (31) innen an der Vorderwand (7) anliegt.

6. Faltschachtel (3) gemäss Anspruch 5, **dadurch gekennzeichnet, dass** der Deckelvorderwandabschnitt (31) zu einem wirksamen Teil, aber abgesehen von wenigstens der Einstecklasche (41), mit der Vorderwand (7) verbunden, bevorzugt verklebt, ist.

7. Faltschachtel (3) gemäss einem der Ansprüche 5 bis 6, **dadurch gekennzeichnet, dass** der Restwinkel (61) höchstens 15° beträgt, mit steigender Bevorzugung höchstens 10°, 9°, 8°, 7°, 6°, 5° oder 4°.

8. Faltschachtel (3) gemäss Anspruch 7, **dadurch gekennzeichnet, dass** der Restwinkel (61) mindestens 1° bevorzugt mindestes 2° und weiter bevorzugt mindestens 3° beträgt.
